# EUROPÄISCHE PATENTSCHRIFT

(11) **EP 0 558 549 B1**
(45) Veröffentlichungstag und Bekanntmachung des Hinweises auf die Patenterteilung: **15.03.1995**
(21) Anmeldenummer: 91920002.2
(22) Anmeldetag: 19.11.1991
(51) Int. Cl.: F04F 5/46

(54) **STRAHLVERDICHTER FÜR GASFÖRMIGE MEDIEN**
DEVICE FOR CONCENTRATING A JET OF GAS
COMPRESSEUR DE JETS DE GAZ

(30) Priorität: 23.11.1990 DE 4037935
(43) Veröffentlichungstag der Anmeldung: 08.09.1993
(73) Patentinhaber: MANNESMANN Aktiengesellschaft, 40027 Düsseldorf (DE)
(72) Erfinder: SCHULZ, Reiner, D-5100 Aachen (DE)
(74) Vertreter: Meissner, Peter E., Dipl.-Ing.
(86) Internationale Anmeldenummer: DE9100924
(87) Internationale Veröffentlichungsnummer: WO9209808

(56) Entgegenhaltungen:
- DE-C- 500 935
- FR-A- 2 161 288
- PATENT ABSTRACTS OF JAPAN vol.8, no. 143 (M-306)(1580) 4. Juli 1984 & JP, 59 039 999 (SAKOU GIKEN) 5. März 1984

## Beschreibung

Die Erfindung betrifft einen Strahlverdichter für gasförmige Medien zum Einsatz in metallurgischen oder chemischen Verfahren mit einer zentrisch in einem Strahlerkopf angeordneten Treibdüse, die auf eine Mischkammer gerichtet ist, an die sich koaxial eine Druckdüse anschließt.

Strahlverdichter dieser Art werden insbesondere bei der Stahlentgasung in Hüttenwerken eingesetzt. Hier kommen im wesentlichen Dampfstrahlpumpen zum Einsatz. Da das bei der Stahlentgasung benötigte Vakuum nicht durch eine einzelne Strahlerstufe erreicht werden kann finden mehrstufige Strahler Verwendung.

In "die Vakuumbehandlung des flüssigen Stahles" von W. Coupette/R.A. Lang Verlag 1967, Seite 77, ist eine Dampfstrahlpumpe bekannt, die einen Strahlerkopf aufweist, in den eine Treibdüse hineinragt.

Weiterhin ist ein zumindestens bis zur Mischkammer vergleichsweise aufgebauter Strahlverdichter aus der Schritt DE-OS 30 05 653 bzw. DE-A-500 935 bekannt.

Bei Strahlverdichtern, wie sie aus den genannten Schritten bekannt sind wird Dampf als Treibmittel verwendet. Der Dampf wird der Dampfstrahlpumpe über die Treibmittelzuführleitung zugeleitet, an deren Ende sich eine Lavaldüse anschließt. Durch diese Düse wird die Enthalpie des Dampfes nahezu vollständig umgewandelt in kinetische Energie. Der Dampf trifft mit überschallgeschwindigkeit in den bereits erwähnten Mischungsraum ein und trifft dort auf das mit geringer Geschwindigkeit stromende, vom Dampf zu fordernde Medium. Aufgrund des Reibungseffektes in der langen Lavaldüse bildet sich an der Wand der Lavaldüse eine Grenzschicht aus, die besonders im Einsatzbereich geringer Dichten, entsprechend einem Ansaugdruck von etwa 1 mbar einen beträchtlichen Teil des Düsenquerschnitts einnimmt. Diese Grenzschicht stellt einerseits einen erheblichen Verlust dar, andererseits verzögert sie am Ausgang der Düse, also im Bereich der Mischzone, den turbulenten Mischungsprozeß. Dies führt wiederum zu einer Verlängerung der Mischkammer und damit zu weiteren Reibungsverlusten.

Aus der Schrift DE-OS 25 50 456 ist eine Diffusionspumpe bekannt, deren Düse ringspaltformige Ausstromöffnungen aufweist.

Bei der aus dieser Schrift bekannten Pumpe wird als Treibmedium Öldampf benutzt, dessen Stromungsrichtung um 180 Grad umgelenkt wird. Das an der Mündung der Treibmittelzuführleitung angeordnete Dach dient als Prallplatte.

Die Ringspaltdüsen der aus dieser Schrift bekannten Strahler sind weder in Form noch in ihrer Leistung für großtechnische metallurgische oder chemische verfahren geeignet.

Es ist das Ziel der Erfindung, die d. g. Nachteile zu vermeiden und einen Strahlverdichter der eingangs genannten Art zu schaffen, der bei konstruktiv einfacher Bauweise ein geringstmögliches Bauvolumen erfordert und bei betriebssicherer Arbeitsweise eine im Vergleich zu Strahlern gleicher Größenordnung höhere Wirkungsgrade bzw. Druckverhältnisse zu erzielen.

Die Erfindung erreicht dieses Ziel mit den Merkmalen des kennzeichnenden Teils des Anspruchs 1.

Die Treibdüse des Strahlverdichters besteht aus einer Ringstrahldüse die einen Kegelförmigen, zur Mischkammer hin sich konisch verjüngenden Zentralkörper aufweist. Das aus der Düse ringförmig austretende kompressible Treibmedium hat aufgrund der Kurzen, innerhalb der Düse zurückgelegten Wegstrecke am Rand eine hohe Geschwindigkeit, was bei der nachfolgenden Mischung zu hohen Geschwindigkeitsgradienten und damit effektivem lmpulsaustausch in der turbulenten Scherschicht zwischen Treibdampf und Fördermedium führt.

Das Treibmedium tritt bei der erfindungsgemäßen Ringspaltdüse nicht ausschließlich als Freistrahl aus, sondern wird als Ring durch einen Zentralkörper in Form einer Tulpe geführt. Durch die nur kurze axiale Erstreckung der Tulpe kommt an der scharfen Tulpenmündung das Treibmedium früh mit dem zu fördernden Gas in Kontakt. Es bildet sich ein Geschwindigkeitsprofil aus, dessen Maximum nicht nur hoher ist, da die Reibungsverluste der sonst üblichen Lavaldüse entfallen, sondern auch infolge der Ringdüsengestaltung durch den Zentralkörper eine deutlich geringere Nachlaufdelle aufweist. Es wird eine intensive Mischung des Treiber- und Fördermediums erzielt. Als Folge hiervon kann die Mischkammer deutlich kürzer gebaut werden.

Dieser Vorteil wird noch ergänzt durch eine Konstruktiv einfachere und fertigungstechnisch kostengünstigere Herstellung des Strahlverdichters. Statt komplizierter Fertigung gerade in Bezug auf die konische Ausbildung der sonst üblichen (Laval-)Düse Konzentriert sich hier die Fertigungsproblematik auf die exakte Anpassung der Durchmesser von Tulpe und Zentralkörper. Für die komplette Form des Zentralkörpers selber sind diese hohen Genauigkeiten kostensparend nicnt erforderlich.

Um eine besonders intensive Mischung der Medienströme zu erreichen wird vorgeschlagen, die Kontur des Zentralkörpers konkav auszubilden. Die Kontur wird dabei aus der Optimierung eines zentrierten Expansionsfächers ermittelt, die bewirkt, daß das Treibermedium nach Verlassen des Ringspaltes nahezu parallel ausströmt. Diese Auslegung führt zu einer Ausgestaltung der Mündung, die eine zum Zentralkörper weisende Einengung aufweist. Dadurch wird das Auftreten von Verdichtungsstößen verhindert und die damit verbundenen verluste werden vermieden.

Ein Beispiel der Erfindung wird in der Zeicnnung dargestellt. Es zeigt:
- Fig. 1: einen Aufbau des Strahlverdichters.
- Fig. 2: einen Schnitt der Ringspaltdüse.

Die Schemazeichnung der Figur 1 zeigt eine Vakuumstation V, die über eine Vakuumsaugleitung 23 mit dem Strahlerkopf 20 verbunden ist. In den Strahlerkopf ragt eine Tragmittelzuführleitung 11 einer Treibdüse 10, die einenends mit einer Treibmittelförderstation T verbunden ist.

An den einen Strahlerboden 22 und eine Strahlerwandung 21 aufweisenden Strahlerkopf 20 schließt sich eine Düse 30 an, die eine Mischkammer 31, eine Zwischendüse 32 und eine mit einer Druckleitung 34 verbundene Druckdüse 33 aufweist.

Die Mündung der Treibdüse 10 ist als Ringstrahldüse ausgebildet. Diese Ringstrahldüse weist einen kegelförmigen, zur Mischkammer 31 der Düse 30 hin sich konisch verjüngenden Zentralkörper 12 auf.

Die Figur 2 zeigt die Treibdüse 10 mit der Treibmittelzuführleitung 11 und den in der Mündung vorgesehenen Zentralkörper 12. Der Zentralkörper 12 ist von einem ringförmigen Teil in Form einer Tulpe umhüllt, die axial in die Treibmittelzuführleitung 11 angeschlossen ist. Zwischen der Tulpe 13 und dem fußseitigen Ende des Zentralkörpers 12 ist ein schmaler Ringspalt vorgesehen. Die Tulpe 13 ist an die Treibmittelzuführleitung 11 anschließbar und weist mündungsseitig eine Durchmesservergrößerung auf, wobei zwischen der sich in radialer Richtung erstreckenden Wandung der Tulpe 13 und dem fußseitigen Ende des Zentralkörpers 12 eine Ruhekammer 17 gebildet wird. Die axiale Erstreckung der Ruhekammer 17 wird durch Distanzhülsen 16 oder ein Distanzrohr 15 festgelegt, wobei der Zentralkörper 12 durch Zugschrauben an der Tulpe 13 befestigt ist. Am Boden des Zentralkörpers 12 ist eine Laterne 14 vorgesehen mit einem Durchmesser, bei dem sie (oberes Bild) in den Ruheraum 17 hineinragt oder (unterer Teil des Bildes) in den engeren Teil der Tulpe 13 einsteckbar ist. Der Innendurchmesser der letztgenannten Tulpenbauform entspricht dem Durchmesser des Leitungsrohres der Treibmittelzufuhr D_{L}.

Die Mündung der Tulpe 13 mit dem Innendurchmesser D_{T}, der um 1,005 bis 1,05 mal größer ist als der Außendurchmesser des Zentralkörpers D_{Z}, überragt im Mündungsbereich das Fußende des Zentralkörpers 12 um die Länge l.

Bei einer besonderen Ausgestaltung weist der fußseitige Bereich des Kegels des Zentralkörpers 12 eine scheibenförmige Erweiterung 19 auf. Diese Erweiterung 19 wird von der zur Hauptachse I sich neigenden Mündung der Tulpe 13 in der Weise umgriffen, daß ein radial nach innen weisender Ringspalt entsteht. Der Kegelwinkel ist in diesem Bereich größer als im übrigen Teil des Zentralkörpers 12.

### Positionsliste

- 10: Treibdüse
- 11: Treibmittelzuführleitung
- 12: Zentralkörper
- 13: Tulpe
- 14: Laterne
- 15: Distanzrohr
- 16: Distanzhülse
- 17: Ruhekammer
- 18: Einengung der Tulpe
- 19: Erweiterung des Kegels
- 20: Strahlerkopf
- 21: Strahlerwandung
- 22: Strahlerboden
- 23: Vakuumsaugleitung
- 30: Düsen
- 31: Mischkammer
- 32: Zwischendüse
- 33: Druckdüse
- 34: Druckleitung
- D_{L}: Durchmesser Leitungsrohr Treibmittelzufuhr
- D_{S}: Innendurchmesser Strahlerwandung
- D_{T}: Innendurchmesser Tulpe
- D_{Z}: Außendurchmesser Zentralkörper
- l: Länge des Mündungsbereich der Tulpe
- V: Vakuumstation
- T: Treibmittelförderstation
- I: Hauptachse

## Patentansprüche

1. Strahlverdichter für gasförmige Medien zum Einsatz in metallurgischen oder chemischen Verfahren mit einer Treibdüse die als Ringstrahldüse ausgebildet zentrisch in einem Strahlerkopf angeordnet ist, einen kegelförmigen, auf eine Mischkammer hin sich konisch verjüngenden Zentralkörper aufweist, wobei sich an die Mischkammer koaxial eine Druckdrüse anschließt,
dadurch gekennzeichnet,
daß der Kegel des Zentralkörpers (12) konkav ausgeformt ist, daß der Zentralkörper (12) im Bereich der Kegelgrundfläche von einem ringförmigen Teil in Form einer Tulpe (13) umhüllt ist und daß der überwiegende Teil des kegelförmigen Zentralkörpers (12) aus der Tulpe (13) herausragt.

2. Strahlverdichter nach Anspruch 1,
dadurch gekennzeichnet,
daß die Länge (L) des Mündungsbereichs der Tulpe (13) dem 0,1 bis 0,2-fachen des Tulpendurchmessers (D_{T}) entspricht.

3. Strahlverdichter nach Anspruch 2,
dadurch gekennzeichnet,
daß die Mündung der Tulpe (13) eine zur Hauptachse (I) weisende, der Kontur des fußseitigen Bereichs des Kegels des Zentralkörpers (12) entsprechende Einengung (18) aufweist.

4. Strahlverdichter nach Anspruch 3,
dadurch gekennzeichnet,
daß der fußseitige Bereich des Kegels des Zentralkörpers (12) eine scheibenförmige Erweiterung (19) aufweist, die die Einengung (18) der Tulpe (13) beabstandet hintergreift.

5. Strahlverdichter nach Anspruch 1,
dadurch gekennzeichnet,
daß der Innendurchmesser (dT) der Tulpe (13) um das 1,005 bis 1,05-fache größer ist als der Außendurchmesser (dZ) des Zentralkörpers (12).

6. Strahlverdichter nach Anspruch 1,
dadurch gekennzeichnet,
daß die Tulpe (13) zur Mischkammer (31) weisend im Vergleich zur Treibmittelzuführleitung (11) eine Durchmesservergrößerung von D_{T}/D_{L} = 2/1-5/1 aufweist.

7. Strahlverdichter nach Anspruch 6,
dadurch gekennzeichnet,
daß am Boden des Zentralkörpers (12) eine Laterne (14) vorgesehen ist, die einenends in die Treibmittelzuführung (11) einsteckbar ist.

8. Strahlverdichter nach Anspruch 6,
dadurch gekennzeichnet,
daß der Zentralkörper (12) in axialer Richtung an der Tulpe (13) oder der Treibmittelzuführleitung (11) lösbar befestigt und durch Distanzelemente (15) fixierbar ist.

9. Strahlverdichter nach Anspruch 6,
dadurch gekennzeichnet,
daß am Boden des Zentralkörpers (12) eine Laterne (14) vorgesehen ist, die im Bereich des sich erweiternden Teils der Tulpe (13) angeordnet ist.

10. Strahlverdichter nach Anspruch 6,
dadurch gekennzeichnet,
daß die Fläche der Strömungsfront in einer von dem Boden des Zentralkörpers (12) und der sich in radialer Richtung erstreckenden Wandung der Tulpe (13) gebildeten Ruhekammer (17) mindestens gleich oder größer ist als die Fläche der Strömungsfront in der Treibmittelzuführleitung (11).

11. Strahlverdichter nach Anspruch 8,
dadurch gekennzeichnet,
daß das Distanzmittel eine Hülse (16) ist, die zwischen dem Boden des Zenralkörpers (12) udn einem sich in radialer Richtung erstreckenden Bauteil der Tulpe (13) angeordnet ist.

## Claims

1. A jet compressor for gaseous media for use in metallurgical or chemical processes, with a propellant nozzle which is designed as a ring jet nozzle and is arranged centrally in a sprayer head, a conical central body which tapers conically towards a mixing chamber, with a pressure nozzle coaxially adjoining the mixing chamber, characterised in that the cone of the central body (12) has a concave recess, that the central body (12) is surrounded by an annular part in the form of a bell (13) in the region of the cone base surface and that the predominant part of the conical central body (12) projects out of the bell (13).

2. A jet compressor according to Claim 1, characterised in that the length (L) of the mouth region of the bell (13) is 0.1 to 0.2 times the bell diameter (D_{T}).

3. A jet compressor according to Claim 2, characterised in that the mouth of the bell (13) has a constriction (18) which corresponds to the contour of the foot-side region of the cone of the central body (12) and points towards the main axis (I).

4. A jet compressor according to Claim 3, characterised in that the foot-side region of the cone of the central body (12) has a disc-shaped widened section (19) which engages behind the construction (18) of the bell (13) at a distance therefrom.

5. A jet compressor according to Claim 1, characterised in that the internal diameter (dT) of the bell (13) is 1.005 to 1.05 times larger than the external diameter (dZ) of the central body (12).

6. A jet compressor according to Claim 1, characterised in that the bell (13), pointing towards the mixing chamber (31), has an increased diameter, compared with the propellant feed line (11), of D_{T}/D_{L} = 2/1-5/1.

7. A jet compressor according to Claim 6, characterised in that a lantern (14) is provided on the base of the central body (12), which lantern can be inserted into the propellant feed means (11) at one end.

8. A jet compressor according to Claim 6, characterised in that the central body (12) is detachably attached to the bell (13) or the propellant feed line (11) in the axial direction and can be fixed by spacer elements (15).

9. A jet compressor according to Claim 6, characterised in that a lantern (14) is provided on the base of the central body (12), which lantern is located in the region of the widening part of the bell (13).

10. A jet compressor according to Claim 6, characterised in that the surface of the flow front in a rest chamber (17) formed by the base of the central body (12) and the wall of the bell (13) which extends in the radial direction is at least the same as or larger than the surface of the flow front in the propellant feed line (11).

11. A jet compressor according to Claim 8, characterised in that the spacer means is a sleeve (16) which is located between the base of the central body (12) and a component of the bell (13) which extends in the radial direction.

## Revendications

1. Compresseur de jet pour des fluides gazeux, utilisable dans un procédé métallurgique ou chimique, comportant une tuyère de propulsion qui, réalisée sous forme de tuyère à jet annulaire, est agencée de façon centrale dans une tête d'émetteur de jet, présente un corps central conique, s'amincissant de façon conique vers une chambre de mélangeage, une tuyère de pression se raccordant coaxialement à la chambre de mélangeage,
caractérisé en ce que le cône du corps central (12) est conformé de façon concave, en ce que le corps central (12) est entouré, dans la zone de la surface de base du cône, par une partie annulaire sous forme d'une tulipe (13), et en ce que la partie principale du corps central conique (12) fait saillie en dehors de la tulipe (13).

2. Compresseur de jet selon la revendication 1,
caractérisé en ce que la longueur (L) de la zone d'embouchure de la tulipe (13) correspond à 0,1 à 0,2 fois le diamètre (D_{T}) de la tulipe.

3. Compresseur de jet selon la revendication 2,
caractérisé en ce que l'embouchure de la tulipe (13) présente un étranglement (18) orienté vers l'axe principal (I) et correspondant au contour de la zone de pied du cône du corps central (12).

4. Compresseur de jet selon la revendication 3,
caractérisé en ce que la zone de pied du cône du corps central (12) présente un élargissement (19) en forme de disque qui s'engage, de façon écartée, derrière l'étranglement (18) de la tulipe (13).

5. Compresseur de jet selon la revendication 1,
caractérisé en ce que le diamètre interne (dT) de la tulipe (13) est de 1,005 à 1,05 fois plus grand que le diamètre externe (dZ) du corps central (12).

6. Compresseur de jet selon la revendication 1,
caractérisé en ce que la tulipe (13), vers la chambre de mélangeage (31), présente, en comparaison au conduit d'alimentation en fluide de propulsion (11), une augmentation de diamètre de D_{T}/D_{L} = 2/1-5/1.

7. Compresseur de jet selon la revendication 6,
caractérisé en ce que, sur le fond du corps central (12), il est prévu une lanterne (14) qui, à une extrémité, peut être enfichée dans le conduit d'alimentation en fluide de propulsion (11).

8. Compresseur de jet selon la revendication 6,
caractérisé en ce que le corps central (12) est fixé de façon amovible, dans la direction axiale, à la tulipe (13) ou au conduit d'alimentation en fluide de propulsion (11) et peut être fixé par des entretoises (15).

9. Compresseur de jet selon la revendication 6,
caractérisé en ce que, sur le fond du corps central (12), il est prévu une lanterne (14) qui est agencée dans la zone de la partie s'élargissant de la tulipe (13).

10. Compresseur de jet selon la revendication 6,
caractérisé en ce que la surface du front d'écoulement dans une chambre d'équilibrage (17) formée par le fond du corps central (12) et la paroi de la tulipe (13) s'étendant en direction radiale est au moins égale ou plus grande que la surface du front d'écoulement dans le conduit d'alimentation en fluide de propulsion (11).

11. Compresseur de jet selon la revendication 8,
caractérisé en ce que l'entretoise est un manchon (16) qui est agencé entre le fond du corps central (12) et un partie de la tulipe (13) s'étendant en direction radiale.
